# EUROPÄISCHE PATENTSCHRIFT

(11) **EP 2 412 499 B1**
(45) Veröffentlichungstag und Bekanntmachung des Hinweises auf die Patenterteilung: **22.07.2015**
(21) Anmeldenummer: 11005538.1
(22) Anmeldetag: 07.07.2011
(51) Int. Cl.: B27B 9/02

(54) **Hand-Sägemaschine mit einer Gegenhalteinrichtung**
Manually operated saw machine tool with a stopping device
Scie manuelle dotée d'un dispositif d'arrêt.

(30) Priorität: 31.07.2010 DE 102010032988
(43) Veröffentlichungstag der Anmeldung: 01.02.2012
(73) Patentinhaber: Festool GmbH, 73240 Wendlingen am Neckar (DE)
(72) Erfinder: Spengler, Wolfgang, 73272 Neidlingen (DE); Reuss, Torsten, 73265 Dettingen (DE)
(74) Vertreter: Patentanwälte Bregenzer und Reule Partnerschaftsgesellschaft mbB

(56) Entgegenhaltungen:
- EP-A1- 1 053 829
- DE-A1- 3 815 245
- DE-A1-102006 034 136
- GB-A- 2 302 057
- US-A- 4 982 501

## Beschreibung

Die Erfindung betrifft eine Hand-Sägemaschine mit einer mit ihrer Unterseite auf einen Untergrund auflegbaren Führungsplatte und einer Sägebaugruppe, die einen Antriebsmotor und eine durch den Antriebsmotor antreibbare Werkzeugaufnahme für ein Sägeblatt umfasst, nach dem Oberbegriff des Anspruches 1.

Eine derartige Hand-Sägemaschine ist in DE 10 2006 034 136 A1 beschrieben.

Hand-Sägemaschinen sind z.B. spezielle Ausgestaltungen von Kreissägen, beispielsweise Tauchkreissägen. Wenn die Hand-Sägemaschine nicht im Gebrauch ist, wird die Sägebaugruppe federbelastet nach oben, das heißt in Richtung von der Oberseite der Führungsplatte, die man auch als Sägetisch bezeichnen kann, weg beaufschlagt, so dass das Sägeblatt in der Regel nicht nach unten vor die Unterseite der Führungsplatte beziehungsweise des Sägetisches vorsteht. Zum Gebrauch jedoch muss der Bediener die Sägebaugruppe belasten, um das Sägeblatt nach unten vor die Unterseite der Führungsplatte vorzuverstellen, damit die gewünschte Sägetiefe erreicht werden kann.

Der Bediener muss sich also sozusagen nach vorn auf die Sägebaugruppe lehnen, diese jedenfalls nach unten gedrückt halten, um die gewünschte Sägetiefe beizubehalten. Dies bedeutet eine zusätzliche Kraftbelastung. Im Ergebnis kann der Sägeschnitt dadurch schlechter werden, da der Bediener sich nicht auf die eigentliche Aufgabe, die Hand-Sägemaschine zu führen, konzentrieren kann, sondern durch entsprechendes Drücken der Sägebaugruppe in Richtung der Führungsplatte darauf achten muss, dass die gewünschte Sägetiefe eingehalten wird.

Ferner ist bei der bekannten Hand-Sägemaschine beziehungsweise Tauchsäge die Handhabung schwierig, die Gefahr von Fehlbedienungen hoch. Durch mangelhafte Führung können auch schlechte Arbeitsergebnisse beziehungsweise Schnittergebnisse erzielt werden.

Es ist daher die Aufgabe der vorliegenden Erfindung, die Handhabung einer Hand-Sägemaschine der eingangs genannten Art zu verbessern.

Zur Lösung der Aufgabe ist eine Hand-Sägemaschine gemäß der technischen Lehre des Anspruchs 1 vorgesehen.

Ein Grundgedanke der Erfindung ist es, dass die Gegenhalteinrichtung den Bediener bei seiner Bedienungsaufgabe unterstützt, wobei hier verschiedene Varianten möglich sind, die nachfolgend noch erläutert werden. Jedenfalls ist durch die zusätzliche Unterstützung des Bedieners durch die Gegenhalteinrichtung eine bequemere Handhabung möglich, da sich der Bediener auf das "Niederhalten" der Sägebaugruppe beziehungsweise das Geschwenkthalten der Sägebaugruppe in Richtung der Führungsplatte nicht konzentrieren muss, sondern sein volles Augenmerk auf die exakte Führung der Hand-Sägemaschine, beispielsweise entlang einer Anrisslinie, entlang eines Führungslineals oder dergleichen, richten kann.

Eine erste erfindungsgemäße Ausgestaltung der Gegenhalteinrichtung sieht vor, dass an der Führungsplatte ein Gegenhaltkörper angeordnet ist, der vom Bediener simultan mit der den Führungsgriff umgreifenden Hand umgriffen werden kann. Somit kann diese Hand beispielsweise die Kraft aufwenden, die der die Sägebaugruppe von der Führungsplatte weg beaufschlagenden Federanordnung entgegenwirkt.

Eine andere erfindungsgemäße Ausgestaltung, die auch in Kombination mit der vorgenannten Variante möglich ist, sieht vor, dass am Führungsgriff ein Bedienelement vorhanden ist, mit dem der Bediener eine Haltekontur der Sägebaugruppe in Haltekontakt mit dem Gegenhaltkörper bringen kann, wobei dieser wiederum mit der Führungsplatte fest oder zumindest lösbar verbunden ist. Somit kann also bereits durch das Betätigen des Bedienelements der Kontakt mit dem Gegenhalt hergestellt werden, so dass die Sägebaugruppe in der gewünschten Tiefenposition beziehungsweise Schwenkposition bleibt. Das Betätigungselement ist also durch die den Führungsgriff haltende Hand des Bedieners direkt bedienbar.

In beiden vorgenannten Fällen ist es möglich, dass der Bediener mit der den Führungsgriff umgreifenden Hand oder ergreifenden Hand einen Haltekontakt zwischen einerseits der Sägebaugruppe und andererseits der Führungsplatte herstellt, da nämlich der Gegenhaltkörper relativ zu der Führungsplatte ortsfest ist, zumindest dann, wenn er gebraucht wird.

Die Haltekontur oder der Gegenhaltkörper können beispielsweise formschlüssig in Eingriff gebracht werden. An einem oder beiden der vorgenannten Konturen ist dazu eine Formschlusskontur vorhanden, beispielsweise eine Zahnung, in die ein Gegenzahn oder eine Gegenzahnung mit mehreren Zähnen eingreift. Aber auch eine Lochstruktur, in die ein Stift beziehungsweise ein formschlüssiger Bolzen einbringbar ist, ist ohne weiteres möglich. Selbstverständlich können auch andere Formen von Formschlusskonturen, das heißt Konturen in anderer Geometrie, ohne weiteres realisiert werden.

Aber auch ein Verklemmen der Haltekontur mit dem Gegenhaltkörper und dergleichen ist möglich. Beispielsweise ist es möglich, dass der Gegenhaltkörper in der Art einer Bremsscheibe ausgestaltet ist, während die Haltekontur den zugehörigen Bremssattel oder zumindest eine Bremsscheibe bereitstellt.

Aber auch ein Reibschluss ist möglich, mit dem der Gegenhaltkörper und die Haltekontur reibschlüssig in Kontakt miteinander gebracht werden können.

Es versteht sich, dass beliebige Kombinationen der vorgenannten Haltemöglichkeiten möglich sind, so zum Beispiel eine Kombination von Formschlusskontur und Reibschlussfläche, Klemmkontur und Reibschlussfläche oder selbstverständlich auch eine Kombination sämtlicher drei Varianten.

Die Haltekontur ist in eine von dem Gegenhaltkörper entfernte Lösestellung hin federbelastet. Dadurch wird die Haltekontur sozusagen automatisch in Außereingriffstellung gebracht, wenn der Bediener das Betätigungselement loslässt.

Beispielsweise umfasst das Betätigungselement einen Schwenkhebel, der vom Bediener von der Lösestellung in Richtung der Haltestellung, in der die Haltekontur mit dem Gegenhaltkörper in Haltekontakt ist, betätigbar ist. Aber auch ein Schieber ist möglich, beispielsweise ein Indexbolzen, der mittels einer Schiebebewegung in Eingriff mit einer dazu passenden Haltekontur, beispielsweise einer zylindrischen Aufnahme, am Gegenhaltkörper gebracht werden kann. Möglich wäre hier beispielsweise eine Betätigung mit einem Finger, mit dem der Bediener mit der den Führungsgriff umgreifenden oder ergreifenden Hand den Schieber betätigen kann. Aber auch ein Schwenken und Schieben ist möglich, beispielsweise eine überlagerte Bewegung von Schwenken und Schieben, mit der das Betätigungselement von der Lösestellung in Richtung der Haltestellung betätigbar ist.

Bevorzugt hat die Hand-Sägemaschine in an sich bekannter Weise eine Tiefenanschlageinrichtung zur Einstellung einer Sägetiefe des Sägeblatts durch Begrenzung eines Schwenkweges der Sägebaugruppe mittels eines Tiefenanschlagelements. Das Tiefenanschlagelement ist in mehreren Tiefeneinstellpositionen an einer Tiefenanschlaghalterung lösbar festlegbar, die ihrerseits wiederum an der Führungsplatte angeordnet ist.

Beispielsweise kann die Tiefenanschlaghalterung den Gegenhaltkörper bilden oder aufweisen. So kann beispielsweise die Haltekontur in Eingriff mit der Tiefenanschlaghalterung gebracht werden. Bevorzugt hat die Tiefenanschlaghalterung einen kreisförmigen oder bogenförmigen Verlauf, wobei der Bogen um die Schwenkachse verläuft, um die die Sägebaugruppe an der Führungsplatte schwenkbar gelagert ist.

Eine erfindungsgemäße Ausgestaltung sieht vor, dass der Gegenhaltkörper einen Handgriff umfasst, der von dem Tiefenanschlagelement absteht. Somit steht das Tiefenanschlagelement sozusagen stets in derjenigen Position zur Verfügung, die der entsprechenden Sägetiefe entspricht. Das Tiefenanschlagelement beziehungsweise der Handgriff, der von diesem absteht, ist also stets dort, wo die entsprechende Tiefenposition beziehungsweise Schwenkposition des Führungsgriffes relativ zur Führungsplatte ist, wenn die Sägebaugruppe in die gewünschte Sägetiefe in Richtung der Führungsplatte verschwenkt ist.

Es ist auch möglich, dass der Handgriff lösbar am Tiefenanschlagelement angeordnet ist, so dass er bei Bedarf vom Bediener montiert oder auch demontiert werden kann. Wenn also die erfindungsgemäße Komfortfunktion nicht gewünscht ist, kann der Handgriff vom Tiefenanschlagelement entfernt werden, ansonsten ist er jedoch dort befestigt, beispielsweise verrastet, verschraubt oder verklemmt.

Das Tiefenanschlagelement ist zweckmäßigerweise an einer Tiefeneinstellführung geführt, vorzugsweise an einer bogenförmig verlaufenden Tiefeneinstellführung, um so in mehreren Tiefeneinstellpositionen an dieser Tiefeneinstellführung festgelegt werden zu können. Eine mit der Haltekontur zusammenwirkende Gegenhaltkontur des Gegenhaltkörpers ist zweckmäßigerweise an dieser Tiefeneinstellführung ebenfalls angeordnet oder verläuft parallel neben der Tiefeneinstellführung. Die Tiefeneinstellführung hat beispielsweise bereits Formschlusskonturen, Reibschlussflächen oder dergleichen, um eine Festlegung des Tiefenanschlagelements zu ermöglichen. Diese Konturen oder Flächen können ohne weiteres in erfindungsgemäßer Weise auch von der Haltekontur, die mit dem Bedienelement der Gegenhalteinrichtung betätigbar ist, genutzt werden. Es ist aber auch möglich, dass für beide vorgenannte Funktionen, nämlich Tiefeneinstellung und erfindungsgemäße Fixierung in gewünschter Sägetiefe beziehungsweise Schwenkposition, unterschiedliche Führungskonturen beziehungsweise Gegenhaltkonturen vorgesehen sind.

Die Haltekontur ist zweckmäßigerweise an dem Betätigungselement direkt angeordnet, beispielsweise an einer einer Grifffläche des Betätigungselements entgegengesetzten Seite, beispielsweise einem Schwenkende, einem Schiebeende oder dergleichen. Es ist aber auch möglich, dass das Betätigungselement die Haltekontur nicht unmittelbar aufweist, sondern diese an einem Haltekörper angeordnet ist. Das Betätigungselement wirkt auf den Haltekörper ein, beispielsweise durch Druckbetätigung, über ein Getriebe oder durch eine sonstige Koppelung.

Vorzugsweise ist das Betätigungselement und/oder die Haltekontur relativ zu dem Führungsgriff beweglich, insbesondere an diesem beweglich gelagert. Es ist aber auch möglich, dass z.B. der Führungsgriff die Haltekontur aufweist und als Ganzes an der Sägebaugruppe beweglich gelagert ist, um zum Gegenhaltkörper hin oder von diesem weg bewegt werden zu können, wenn die Sägebaugruppe sich in einer Schwenkposition befindet. Ferner kann der Führungsgriff das Betätigungselement bilden.

Bevorzugt ist dem Betätigungselement ein Sensor und/oder ein Schalter zugeordnet, der durch das Betätigungselement betätigbar ist. Eine Schalterstellung oder auch ein Sensorsignal ist somit durch das Betätigungselement beeinflussbar, so dass in Abhängigkeit von einer Stellung des Betätigungselements der Antriebsmotor einschaltbar oder ausschaltbar ist. Damit kann eine zusätzliche Sicherheitsfunktion erreicht werden, beispielsweise eine "Not-Aus-Funktion", um Fehlbedienungen auszuschließen. Selbstverständlich ist es vorteilhaft, wenn in Abhängigkeit von der Sensorsignalisierung und/oder der Schalterstellung des vorgenannten Schalters eine weitere Bedingung geprüft wird, beispielsweise eine Schaltstellung des Antriebsschalters, eine Entriegelung für eine Tiefenverstellung der Sägebaugruppe in Richtung der Tiefeneinstelleinrichtung oder dergleichen, um davon abhängig den Antriebsmotor ein- und/oder auszuschalten.

In einer Ausgestaltung der Erfindung kann die Haltekontur an einem Rad angeordnet sein, das beispielsweise eine Zahnung aufweist (ein Zahnrad ausbildet), reibschlüssig ausgestaltet ist oder dergleichen, wobei das Rad mit dem Betätigungselement drehgekoppelt ist, bevorzugt jedoch auch lösbar drehgekoppelt. Zwischen dem Rad und dem Betätigungselement ist nämlich zweckmäßigerweise eine Freilaufeinrichtung angeordnet, die ein Verschwenken der Sägebaugruppe in Richtung der unteren Schwenkposition freigibt, in Gegenrichtung jedoch wirksam ist. Somit kann die Sägebaugruppe sehr schnell in Richtung der gewünschten Schwenkposition verstellt werden (Freilauffunktion), bleibt dort aber in gewünschter Weise. Der Gegenhaltkörper kann an der Führungsplatte feststehend angeordnet sein. Beispielsweise ist er dort als ein Bügel, Handgriff oder dergleichen ausgebildet. Es ist aber auch möglich, dass der Gegenhaltkörper an der Führungsplatte schwenkbeweglich oder schiebebeweglich gelagert ist. Somit kann der Gegenhaltkörper beispielsweise von einer Nichtgebrauchsstellung, in der er zu der Führungsplatte hin bewegt ist, und einer Gebrauchsstellung verstellt werden, in der er vom Bediener ergriffen werden kann.

Ein Abstand eines Griffbereichs des Gegenhaltkörpers zu der Führungsplatte ist zweckmäßigerweise verstellbar, beispielsweise durch Teleskopieren des Gegenhaltkörpers.

Der Gegenhaltkörper umfasst zweckmäßigerweise einen an der Führungsplatte angeordneten Handgriff, beispielsweise einen Bügel, insbesondere einen U-förmigen oder L-förmigen Bügel.

Wie bereits erwähnt, ist die Sägebaugruppe zweckmäßigerweise in Richtung der oberen Schwenkposition federbelastet, so dass sie diese automatisch einnimmt, wenn sie vom Bediener nicht in Richtung der Führungsplatte verschwenkt wird. An der Sägebaugruppe kann zusätzlich zum Führungsgriff in an sich bekannter Weise ein zweiter Handgriff vorhanden sein, der von einer zweiten Bedienhand ergriffen wird und zweckmäßigerweise zum Führungsgriff winkelig steht. Somit ist eine beidhändige Bedienung der Sägebaugruppe möglich und nötig, was nicht nur in sicherheitstechnischer Hinsicht vorteilhaft ist, sondern auch eine verbesserte Führung der Säge ermöglicht.

Insbesondere an diesem Handgriff ist zweckmäßigerweise ein Schalter für den Antriebsmotor angeordnet. Dort kann sich auch ein Entriegelungselement zum Entriegeln der Sägebaugruppe für ein Schwenken aus der oberen Schwenkposition heraus befinden. Dieses Entriegelungselement wird beispielsweise betätigt, um die Sägebaugruppe in Richtung der Führungsplatte schwenken zu können.

Es versteht sich, dass selbstverständlich sowohl das Entriegelungselement als auch der Antriebsschalter, ein Drehzahlregler oder dergleichen auch an dem erfindungsgemäß mit der Gegenhalteinrichtung versehenen Führungsgriff angeordnet sein können.

Nachfolgend werden Ausführungsbeispiele der Erfindung anhand der Zeichnung erläutert. Es zeigen:
- Figur 1: eine perspektivische Schrägansicht einer erfindungsgemäßen Hand-Sägemaschine in einer oberen Schwenkposition,
- Figur 2: die Hand-Sägemaschine gemäß Figur 1, jedoch mit nach unten in Richtung einer unteren Schwenkposition verschwenkter Sägebaugruppe,
- Figur 3: die Hand-Sägemaschine gemäß Figur 2, jedoch von einer anderen Seite, perspektivisch,
- Figur 4a: eine Gegenhalteinrichtung der Hand-Sägemaschine gemäß der vorigen Figuren in Haltestellung,
- Figur 4b: die Anordnung gemäß Figur 4a, jedoch in Lösestellung,
- Figur 5: die Gegenhalteinrichtung gemäß Figuren 4a, 4b von oben (Detailansicht) und
- Figur 6: eine perspektivische Schrägansicht eines zweiten Ausführungsbeispiels einer erfindungsgemäßen Hand-Sägemaschine, bei der mehrere verschiedene Ausgestaltungen von Gegenhalteinrichtungen schematisch dargestellt sind.

Bei den nachfolgend im Detail beschriebenen Ausführungsbeispielen erfindungsgemäßer Hand-Sägemaschinen sind teilweise gleiche Komponenten vorhanden, die mit denselben Bezugsziffern versehen sind. Insoweit Unterschiede bestehen, sind diese durch die Hinzufügung der Buchstaben a beim Ausführungsbeispiel gemäß Figuren 1 bis 5 und b beim Ausführungsbeispiel gemäß Figur 6 verdeutlicht.

Bei Hand-Sägemaschinen 10a, 10b sind Sägebaugruppen 11a, 11b mittels Schwenklagern 12 um Schwenkachsen 13 relativ zu Führungsplatten 14a, 14b schwenkbar gelagert. Die Sägebaugruppen 11a, 11b umfassen jeweils ein Maschinengehäuse 15, in dem ein elektrischer Antriebsmotor 16 angeordnet ist, der beispielsweise über ein nicht dargestelltes Anschlusskabel mit elektrischer Energie versorgt wird, oder aber auch in einer schnurlosen Variante der Hand-Sägemaschine 10a, 10b mit einem mobilen Energiespeicher, beispielsweise einem Akkupack, mit elektrischer Energie versorgt werden könnte. Beispielsweise könnte dieser Akkupack im Maschinengehäuse 15 oder an diesem angeordnet sein.

Der Antriebsmotor 16 treibt ein Sägeblatt 17, vorliegend ein Kreissägeblatt, an. In einer in Figur 1 dargestellten oberen Schwenkposition O der Sägebaugruppe 11a, 11b relativ zur Führungsplatte 14a, 14b steht das Sägeblatt 17 nicht vor eine Unterseite 18 der Führungsplatte 14a, 14b, die man auch als Sägetisch bezeichnen kann, vor. In einer zur Führungsplatte 14a, 14b jedoch maximal hingeschwenkten unteren Schwenkposition U hingegen ist eine maximale Sägetiefe erzielbar, das heißt, das Sägeblatt 17 steht maximal nach unten vor die Führungsplatte 14a, 14b vor (Figuren 2, 3). Dann können Sägeschnitte mit maximaler Tiefe mit der Hand-Sägemaschine 10a, **10b** durchgeführt werden.

Eine erste, an sich bekannte Maßnahme zur Vermeidung von Verletzungen ist es, dass das Sägeblatt 17 in der oberen Schwenkposition O nicht vor die Führungsplatte 14a, 14b nach unten vorsteht. Weiterhin ist das Sägeblatt 17 durch eine Abdeckung 19 an der Oberseite 20 der Führungsplatte 14a, 14b abgedeckt, beispielsweise einer Haube, an der zweckmäßigerweise ein Absaugstutzen 21 zur Absaugung von Sägespänen und dergleichen vorgesehen ist.

Das Schwenklager 12 ist an einer in Sägerichtung 22 gesehen hinteren Seite der Führungsplatte 14a, 14b, also einer Hinterseite 23, angeordnet.

Das Sägeblatt 17 ist an einer in Sägerichtung 22 rechten Längsseite 24 der Führungsplatte 14a, 14b angeordnet. Das Maschinengehäuse 15 erstreckt sich zur in Sägerichtung 22 gesehen linken Längsseite 25 der Führungsplatte 14a, 14b, steht vorliegend sogar über diese hinaus, was jedoch nicht weiter von Interesse ist. Es versteht sich, dass das Sägeblatt auch an einer in Sägerichtung 22 linken Längsseite der Führungsplatte angeordnet sein könnte.

Weiterhin ist eine Baugruppe, gebildet aus der Abdeckung 19 und der Sägebaugruppe 11a, 11b, um eine zur Schwenkachse 13 orthogonale, etwa entlang der rechten Längsseite 25 verlaufende Schrägstellachse 27 schwenkbar, wobei die jeweilige Schrägposition mittels einer Schrägfixiereinrichtung 28 festlegbar ist. Die Schrägfixiereinrichtung 28 ist an der Oberseite 20 der Führungsplatte 14a, 14b angeordnet und ermöglicht eine Festlegung einer Schrägstellung des Sägeblatts 17 relativ zur beim Ausführungsbeispiel planen Unterseite 18 der Führungsplatte 14a, 14b, so dass beispielsweise Gehrungsschnitte oder Schrägschnitte durchführbar sind.

Die Hand-Sägemaschine 10a, 10b ist aufgrund einer nachfolgend noch im Detail beschriebenen Griffanordnung an sich schon bequem handhabbar, hat darüber hinaus jedoch noch erfindungsgemäße Ausgestaltungen, die später noch erläutert werden.

Zum einen kann ein Bediener die Hand-Sägemaschine 10a, 10b an einem Handgriff 29 ergreifen, der nach oben vom Maschinengehäuse 15 absteht. Der Handgriff 29 hat einen Handgriffabschnitt 30, der von einem Bediener umgriffen werden kann. An einer dem Maschinengehäuse 15 zugewandten Unterseite des Handgriffabschnitts 30 befindet sich ein Schalter 31, mit dem der Antriebsmotor 16 ein- und ausgeschaltet werden kann, dessen Drehzahl zweckmäßigerweise beeinflussbar ist. Der Handgriffabschnitt 30 verläuft etwa parallel zur rechten und linken Längsseite 24, 25 der Führungsplatte 14a, 14b. Zwischen dem Handgriffabschnitt 30 und dem Maschinengehäuse 15 ist ein Durchgriff vorhanden.

Der Handgriffabschnitt 30 stützt sich in Sägerichtung 22 hinten, das heißt im Bereich der Hinterseite 23 der Führungsplatte 14a, 14b, direkt am Maschinengehäuse 15 ab beziehungsweise ist mit diesem dort verbunden. Nach vorn hin, das heißt zu einer Vorderseite 26 der Führungsplatte 14a, 14b beziehungsweise in Richtung der Sägerichtung 22, geht der Handgriffabschnitt 30 in einen Stützabschnitt 32 über, der seinerseits wiederum mit dem Maschinengehäuse 15 verbunden ist. Der Stützabschnitt 32 und der Handgriffabschnitt 30 sind zueinander winkelig, beispielsweise etwa rechtwinkelig.

Der Schalter 31 befindet sich in einem Übergangsbereich zwischen den beiden Abschnitten 30, 32. An einer vom Maschinengehäuse 15 abgewandten Oberseite ist ein Entriegelungselement 33 am Handgriff 29 angeordnet, etwa im Übergangsbereich zwischen dem Handgriffabschnitt 30 und dem Stützabschnitt 32. Somit kann der Bediener zum einen beispielsweise mit dem Zeigefinger den Schalter 31 betätigen, mit seinem Daumen der den Handgriff 29 führenden Hand das Entriegelungselement 33 drücken, um so die Sägebaugruppe 11a, 11b zu entriegeln und schwenkfrei zu geben, so dass sie aus der oberen Schwenkposition O in Richtung der unteren Schwenkposition U ausgeschwenkt werden kann. Bereits mit dem Handgriff 29 ist ein bequemes Halten und Führen der Hand-Sägemaschine 10a, 10b möglich.

Ferner ist ein Führungsgriff 34a, 34b vorhanden, der mit einer weiteren Bedienhand ergriffen werden kann. Der Führungsgriff 34a, 34b verläuft zu dem Handgriffabschnitt 30 winkelig, schräg (nicht dargestellt) oder vorliegend rechtwinkelig. Somit kann der Bediener also die Hand-Sägemaschine 10a, 10b sowohl längs als auch quer bequem halten und führen. Beispielsweise verläuft der Führungsgriff 34a, 34b etwa parallel zu den Vorder- und Hinterseiten 26, 23 der Führungsplatte 14a, 14b und/oder quer zur Sägerichtung 22.

Ein Griffgehäuse 35a, 35b des Führungsgriffes 34a, 34b ist mit einem Befestigungsabschnitt 36 mit dem Maschinengehäuse 15 verbunden, beispielsweise etwa dort, wo auch die Verbindung zwischen dem Stützabschnitt 32 und dem Maschinengehäuse 15 vorgesehen ist. Von dem Befestigungsabschnitt 36 steht ein Griffabschnitt 37 in Richtung der linken Längsseite 25 der Führungsplatte 14a, 14b ab. Der Griffabschnitt 37 ist beispielsweise rohrförmig und/oder zweckmäßigerweise in seinem Durchmesser zumindest abschnittsweise so bemessen, dass er mit einer Hand umgriffen werden kann.

Somit ist es also möglich, die Hand-Sägemaschine 10a, 10b an dem Handgriff 29 und dem Führungsgriff 34 mit jeweils einer Hand zu ergreifen und bequem zu führen. Der Führungsgriff 34a, 34b dient in erster Linie dazu, die Sägebaugruppe 11a, 11b um die Schwenkachse 13 zu schwenken, das heißt, die gewünschte Sägetiefe einzustellen.

Zur Begrenzung der jeweiligen Sägetiefe beziehungsweise zu deren Einstellung ist eine Tiefenanschlageinrichtung 38 vorgesehen. Die Tiefenanschlageinrichtung 38 umfasst eine Tiefenanschlaghalterung 39 mit einem Führungskörper 40. Der Führungskörper 40 ist mit der Abdeckung 19 fest verbunden, bildet vorliegend sogar einen Bestandteil derselben. Beispielsweise bildet die Tiefenanschlaghalterung 39 eine vordere Stirnwand der haubenartigen Abdeckung 19. Mithin schwenkt also auch die Tiefenanschlaghalterung 39 um die Schrägstellachse 27, wenn das Sägeblatt 17 relativ zur Unterseite 18 schräggestellt wird, ist ansonsten aber ortsfest bezüglich der Führungsplatte 14a, 14b. An einer Stirnwand der Tiefenanschlaghalterung 39 beziehungsweise dem Führungskörper 40 befindet sich eine Skala 41, die als Maß für die jeweils gewünschte Sägetiefe dient. An einer zur Stirnseite mit der Skala 41 winkeligen Seitenwand 42, die dem Maschinengehäuse 15 zugewandt ist, ist eine Tiefeneinstellführung 43 angeordnet. An der Tiefeneinstellführung 43 ist ein Tiefenanschlagelement 44 geführt und in verschiedenen Tiefeneinstellpositionen festlegbar, beispielsweise verklemmbar, verrastbar oder dergleichen. Ein Index am Tiefenanschlag 44 zeigt auf die Skala 41, so dass der Bediener die eingestellte Sägetiefe erkennen kann. Wenn die Sägebaugruppe 11a, 11b in Richtung der unteren Schwenkposition U geschwenkt wird, schlägt sie an einer ihr zugewandten Oberseite des Tiefenanschlagelements 44 an, so dass dadurch der Schwenkweg der Sägebaugruppe 11a, 11b zur Führungsplatte 14a, 14b, insbesondere deren Vorderseite 26, hin begrenzt ist.

Nun müsste aber der Bediener an sich während des Sägens die Sägebaugruppe 11a, 11b stets in Richtung der Führungsplatte 14a, 14b belasten, dies zudem noch entgegen einer Federkraft einer in der Zeichnung nicht sichtbaren Rückstellfeder, die die Sägebaugruppe 11a, 11b in Richtung der oberen Schwenkposition O belastet. Erfindungsgemäß ist jedoch hier Abhilfe geschaffen, so dass die Qualität des Sägens und die Bedienung der Hand-Sägemaschine 10a, 10b verbessert ist. Die Hand-Sägemaschine 10a verfügt zu diesem Zweck über eine Gegenhalteinrichtung 50a, die die Funktion einer Schnitttiefenfixierung erfüllt, während bei der Hand-Sägemaschine 10b weitere Gegenhalteinrichtungen 50b-50d vorgesehen sind, die einzeln oder gemeinsam oder in Kombination mit der eine Gegenhalteinrichtung 50a vorgesehen sein könnten. Sämtliche Gegenhalteinrichtungen 50a-50d können mit der den Führungsgriff 34a, 34b umgreifenden Hand bedient, beispielsweise betätigt oder ergriffen werden, was nachfolgend noch deutlich wird.

Die Gegenhalteinrichtung 50a umfasst ein Betätigungselement 51, das am Führungsgriff 34a angeordnet ist. Das Betätigungselement 51 ist als ein Schwenkhebel ausgestaltet, der um eine Schwenkachse 53 schwenkbar am Führungsgriff 34a gelagert ist. Die Schwenkachse 53 ist quer, z.B. rechtwinkelig, zu einer Längserstreckungsrichtung des Führungsgriffs 34a. Ein Betätigungsbereich 54 zum Betätigen des Betätigungselements 51 sowie ein Haltebereich 55 des Schwenkhebels 52, der mit einem Gegenhaltkörper 56a zusammenwirkt, sind einander entgegengesetzt bezüglich der Schwenkachse 53 am Betätigungselement 51 vorgesehen. Von dem Betätigungselement 51 stehen Lagervorsprünge 57 in Richtung der Schwenkachse 53 an einander entgegengesetzten Seite des Betätigungselements 51 ab, die in Lageraufnahmen 58 des Führungsgriffs 34a schwenkbar gelagert aufgenommen sind. Somit kann also das Betätigungselement 51 in den Lageraufnahmen 58 schwenken, das heißt um die Schwenkachse 53.

Der Betätigungsbereich 54 steht im unbetätigten Zustand des Betätigungselements 51 nach vorn vor das Griffgehäuse 35a des Führungsgriffes 34a vor, so dass der Bediener beim Umgreifen des Führungsgriffes 34a zugleich das Betätigungselement 51 an seinem Betätigungsbereich 54 drücken kann, um das Betätigungselement 51 aus seiner in Figur 4b dargestellten Lösestellung in eine in Figur 4a dargestellte Halte- oder Fixierstellung zu bringen. Der Betätigungsbereich 54 ist z.B. zum Griffgehäuse 35a hin bzw. in dieses hinein verstellbar. Dabei übt der Bediener eine Kraft entgegen einer Rückstellfeder 59 aus, die das Betätigungselement 51 in die Lösestellung beaufschlagt. Die Rückstellfeder 59 stützt sich einerseits am Griffgehäuse 35a, andererseits am Haltebereich 55 des Betätigungselements 51 ab und ist beispielsweise als Druckfeder ausgestaltet, wobei auch die umgekehrte Konfiguration, nämlich eine Zugfeder oder die Beaufschlagung des Betätigungsbereichs 54 beziehungsweise der davon abgewandten Seite, ohne weiteres möglich ist. Für die Rückstellfeder 59 ist zweckmäßigerweise eine Federaufnahme 60, beispielsweise eine zylindrische Ausnehmung, vorgesehen.

Wenn das Betätigungselement 51 in seine Haltestellung beaufschlagt ist, das heißt, der Bediener beispielsweise auf den Betätigungsbereich 54 drückt, gelangt eine Haltekontur 61 am Haltebereich 55 in Eingriff mit einer Gegenhaltkontur 63 des Gegenhaltkörpers 56a. Bei der Haltekontur 61 handelt es sich vorliegend um eine Zahnreihe oder mindestens einen zahnartigen Vorsprung, der an dem Haltebereich 55 angeordnet ist. Die Gegenhaltkontur 63 wird von einer Zahnreihe 64 gebildet, die an der Seitenwand 42 des Führungskörpers 40 beziehungsweise der Tiefenanschlaghalterung 39 angeordnet ist. Die Zahnreihe 64 verläuft parallel zur Tiefeneinstellführung 43, hat also auch einen bogenförmigen Verlauf.

Der Bediener drückt also die Sägebaugruppe 11a mit dem Führungsgriff 34a nach Entriegelung mittels des Entriegelungselements 33 nach unten, das heißt in Richtung der Vorderseite 26 der Führungsplatte 14a. Wenn die Sägebaugruppe 11a, 11b beispielsweise am Tiefenanschlagelement 44 anschlägt, gegebenenfalls auch an einer weiter oben liegenden Schwenkposition ist, drückt der Bediener auf das Betätigungselement 51 beziehungsweise den Betätigungsbereich 54 und bringt so die Gegenhalteinrichtung 50a in ihre Halte- oder Fixierstellung, so dass die gewählte Tiefenanschlagposition eingehalten wird.

Die Gegenhalteinrichtung 50a weist vorteilhaft einen Index 66 auf, der auf die Skala 41 zeigt (es könnte auch eine dem Index 66 individuell zugeordnete weitere Skala vorgesehen sein) und so dem Bediener die jeweils eingestellte Schwenkposition und somit die Sägetiefe anzeigt.

An dieser Stelle sei ein vorteilhaftes Bedienkonzept erwähnt, das bei der Hand-Sägemaschine 10a möglich ist. Zum einen kann die Hand-Sägemaschine 10a in Richtung der durch die Tiefenanschlageinrichtung 38 eingestellten Sägetiefe vollständig ausgelenkt werden, das heißt, dass die Sägebaugruppe 11a am Tiefenanschlagelement 44 in der gewünschten Sägetiefe beziehungsweise Schwenkposition anschlägt. Es sind aber auch sehr einfach zwischen der oberen Schwenkposition O und durch den Tiefenanschlag eingestellten Schwenkposition liegende Schwenkpositionen einstellbar, das heißt Sägetiefen festlegbar, indem nämlich der Bediener an einer solchen zwischenliegenden Position die Gegenhalteinrichtung 50a in Richtung ihrer Halte- oder Fixierstellung betätigt. Somit kann also beispielsweise dauerhaft eine maximale Sägetiefe mittels der Tiefenanschlageinrichtung 38 eingestellt werden. Weniger tiefe Sägeschnitte beziehungsweise geringere Sägetiefen sind aber sehr einfach mit Hilfe der Gegenhalteinrichtung 50a erzielbar, wobei die jeweilige Sägetiefe während des vollständigen Sägevorgangs leicht beibehaltbar ist, indem nämlich die Gegenhalteinrichtung 50a aktiviert wird.

An der Skala 41 kann ein verschiebliches Indexteil 65 angeordnet sein. Die Haltekontur 62 ist dabei in der Gestalt eines Pfeilvorsprungs ausgestaltet, so dass die Sägebaugruppe 11a beispielsweise in Richtung des Indexteiles 65 so weit verschwenkt wird, bis es zur Deckung mit demselben kommt, so dass der Bediener die Sägebaugruppe 11a in die jeweils gewünschte, noch keine maximale, durch die Tiefenanschlageinrichtung 38 eingestellte Schwenkposition schwenken und dort mit der Gegenhalteinrichtung 50a festlegen kann.

Vorteilhaft ist das Betätigungselement 51 im Wesentlichen in einem Innenraum des Griffgehäuses 35a aufgenommen, das heißt, dass nur der Betätigungsbereich 54 nach vorn, beispielsweise im Bereich des Griffabschnitts 37, vor das Griffgehäuse 35a vorsteht.

In Figur 5 ist in durchgezogenen Linien die Haltekontur 61 mit Abstand zu der Gegenhaltkontur 63 dargestellt, um Details zu veranschaulichen, in gestrichelten Linien hingegen die Haltestellung bzw. die Haltekontur 61 in Eingriff mit der Gegenhaltkontur 63.

Bei dem in Figur 6 dargestellten alternativen Konzept der Hand-Sägemaschine 10b sind exemplarisch mehrere weitere Ausführungsformen der Erfindung dargestellt, von denen eine oder mehrere gleichzeitig realisiert sein können.

Beispielsweise ist bei einer Gegenhalteinrichtung 50b vorgesehen, dass von dem Tiefenanschlagelement 44b, das ansonsten dem Tiefenanschlagelement 44 in Gestalt und Funktion gleicht, ein Handgriff 70 absteht, beispielsweise etwa parallel zum Führungsgriff 34b. Wenn also der Bediener die Sägebaugruppe 11b in Richtung der unteren Schwenkposition U geschwenkt hat, kann er mit der den Führungsgriff 34b umgreifenden Hand gleichzeitig auch den Handgriff 50 ergreifen. Dann hält sozusagen diese Griffhand die eingestellte Schwenkposition, ohne dass ein zusätzlicher Druck auf die Sägebaugruppe 11b in Richtung der unteren Schwenkposition U ausgeübt werden müsste. In gestrichelten Linien ist angedeutet, dass der Handgriff 70 auch teleskopierbar sein kann. Ferner wäre möglich, dass der Handgriff 70 als ein lösbares Bauteil ausgestaltet ist, um beispielsweise lösbar am Tiefenanschlagelement 44b befestigt zu werden.

Für eine untere Sägeposition kann beispielsweise an einem Gehäuse der Schrägfixiereinrichtung 28 ein Handgriff 71, der ebenfalls einen Gegenhaltkörper bildet, vorgesehen sein.

Weiterhin ist es möglich, dass einer oder mehrere Gegenhaltkörper direkt an der Führungsplatte angeordnet sind. So ist beispielsweise bei einer Gegenhaltinrichtung 50c vorgesehen, dass im Bereich der Vorderseite 26 der Führungsplatte 14b ein Handgriff 75 angeordnet ist. In der Zeichnung ist der Handgriff 75 verhältnismäßig klein dargestellt, er könnte auch ohne weiteres größer sein. Bevorzugt ist der Handgriff 75 L-förmig oder U-förmig und steht nach oben vor die Oberseite 20 der Führungsplatte 14b vor. Wenn also die Sägebaugruppe 11b nach unten in Richtung der unteren Schwenkposition U geschwenkt ist, kann der Bediener mit der den Führungsgriff 34b ergreifenden Hand gleichzeitig auch den Handgriff 75 ergreifen. Zur bequemen Anpassung an unterschiedliche Sägetiefen kann der Handgriff 75 auch teleskopierbar sein, so dass er beispielsweise die gestrichelt dargestellte obere Position einnehmen kann. Vorteilhaft ist der Handgriff 75 lösbar und/oder beweglich an der Führungsplatte 14b gelagert, beispielsweise schwenkbeweglich mittels eines Schwenklagers 76. Die Teleskopierbarkeit beziehungsweise Höhenverstellbarkeit dient dem vorteilhaften Zweck, bei unterschiedlichen Sägetiefen beziehungsweise unterschiedlichen Schwenkauslenkungen der Sägebaugruppe 11b jeweils ein bequemes Ergreifen des Handgriffes 75 zu ermöglichen.

Ein weiteres, nur schematisch dargestelltes Konzept ist bei der Gegenhalteinrichtung 50d realisiert. Beispielsweise ist an dem Führungsgriff 34b ein Rad 80 vorgesehen, das in Eingriff mit beispielsweise der Gegenhaltkontur 63 gebracht werden kann. Das Rad 80 ist mittels eines Antriebsrades 81 antreibbar, das mittels eines Drehgriffs 82 betätigbar ist. Der Drehgriff 82 ist mit dem Antriebsrad 81 drehfest gekoppelt, beispielsweise über ein im Innern des Führungsgriffes 34b verlaufendes Stangenelement. Bevorzugt ist vorgesehen, dass das durch die Räder 80, 81 gebildete Getriebe einen Freilauf aufweist dergestalt, dass die Sägebaugruppe 11b mit Freilauf in Richtung ihrer unteren Schwenkposition U geschwenkt werden kann, dann jedoch das Rad 80 in Eingriff mit der Gegenhaltkontur 63 beziehungsweise dem Gegenhaltkörper 56d kommt. Mit Hilfe des Drehgriffes 82 ist eine Feineinstellung der jeweiligen Sägetiefe beziehungsweise Schwenkposition möglich.

Die Handgriffe 70, 75 bilden Gegenhaltkörper 56b, 56c.

## Patentansprüche

1. Hand-Sägemaschine mit einer mit ihrer Unterseite (18) auf einen Untergrund auflegbaren Führungsplatte (14a; 14b) und einer Sägebaugruppe (11a; 11b), die einen Antriebsmotor (16) und eine durch den Antriebsmotor (16) antreibbare Werkzeugaufnahme für ein Sägeblatt (17) umfasst, wobei die Sägebaugruppe (11a; 11b) anhand eines Schwenklagers (12) an der Führungsplatte (14a; 14b) schwenkbar gelagert ist, und mit einem an der Sägebaugruppe (11a; 11b) angeordneten Führungsgriff (34a; 34b) zum Ergreifen der Sägebaugruppe (11a; 11b) durch einen Bediener, um die Sägebaugruppe (11a; 11b) zwischen einer oberen Schwenkposition (O), in der die Werkzeugaufnahme von der Führungsplatte (14a; 14b) weggeschwenkt ist, so dass das Sägeblatt (17) zweckmäßigerweise nicht vor die Unterseite (18) der Führungsplatte (14a; 14b) vorsteht, und einer unteren Schwenkposition (U) zu schwenken, in der die Werkzeugaufnahme zur Einstellung einer maximalen Sägetiefe zu der Führungsplatte (14a; 14b) hin geschwenkt ist, wobei die Hand-Sägemaschine eine dem Führungsgriff (34a; 34b) zugeordnete und durch eine den Führungsgriff (34a; 34b) haltende Hand des Bediener bedienbare Gegenhalteinrichtung (50a-50d) zum Halten der Sägebaugruppe (11a; 11b) in einer aus der oberen Schwenkposition (O) zur Führungsplatte (14a; 14b) hin verschwenkten Schwenkposition aufweist, wobei die Gegenhalteinrichtung (50a-50d) einen an der Führungsplatte (14a; 14b) angeordneten Gegenhaltkörper (56a-56d) aufweist, **dadurch gekennzeichnet,**
- **dass** am Führungsgriff (34a; 34b) ein Bedienelement zum Verstellen einer Haltekontur (61) der Sägebaugruppe (11a; 11b) in Haltekontakt (61) mit dem Gegenhaltkörper (56a-56d) angeordnet ist, wobei die Haltekontur (61) in Richtung einer von dem Gegenhaltkörper (56a-56d) entfernten Lösestellung federbelastet ist, und/oder
- **dass** der Gegenhaltkörper (56a-56d) einen Handgriff (75, 70) umfasst, der zusammen mit dem Führungsgriff (34a; 34b) von einem Bediener simultan mit einer Hand umgreifbar ist,
wobei der Handgriff (75, 70) an der Führungsplatte (14a; 14b) angeordnet ist oder von einem Tiefenanschlagelement (44) absteht, das einen Bestandteil einer Tiefenanschlageinrichtung (38) zur Einstellung einer Sägetiefe des Sägeblatts (17) durch Begrenzung eines Schwenkweges der Sägebaugruppe (11a; 11b) mittels des Tiefenanschlagelements (44) bildet, das an einer an der Führungsplatte (14a; 14b) angeordneten Tiefenanschlaghalterung (39) in mehreren Tiefeneinstellpositionen festlegbar ist.

2. Hand-Sägemaschine nach Anspruch 1, **dadurch gekennzeichnet, dass** die Haltekontur (61) und/oder der Gegenhaltkörper (56a-56d) eine Formschlusskontur, insbesondere eine Zahnung, zu einem formschlüssigen Halt aneinander und/oder eine Klemmkontur zu einem Verklemmen aneinander und/oder eine Reibschlussfläche zu einem reibschlüssigen Halt aneinander aufweist.

3. Hand-Sägemaschine nach einem der vorhergehenden Ansprüche, **dadurch gekennzeichnet, dass** das Betätigungselement (51) als ein Schwenkhebel (52) oder als ein Schieber ausgestaltet ist.

4. Hand-Sägemaschine nach einem der vorhergehenden Ansprüche, **dadurch gekennzeichnet, dass** die Tiefenanschlaghalterung (39) den Gegenhaltkörper (56a-56d) bildet oder aufweist.

5. Hand-Sägemaschine nach einem der vorhergehenden Ansprüche, **dadurch gekennzeichnet, dass** das Tiefenanschlagelement (44) an einer Tiefeneinstellführung (43) geführt und an der Tiefeneinstellführung (43) in mehreren Tiefeneinstellpositionen festlegbar ist, und dass eine mit der Haltekontur (61) zusammenwirkende Gegenhaltkontur (61) des Gegenhaltkörpers (56a-56d) an der Tiefeneinstellführung (43) angeordnet ist oder parallel neben der Tiefeneinstellführung (43) verläuft.

6. Hand-Sägemaschine nach einem der vorhergehenden Ansprüche, **dadurch gekennzeichnet, dass** die Haltekontur (61) an dem Betätigungselement (51) angeordnet ist oder die Haltekontur (61) an einem Haltekörper angeordnet ist, auf den das Betätigungselement (51) einwirkt oder mit dem das Betätigungselement (51) gekoppelt ist.

7. Hand-Sägemaschine nach einem der vorhergehenden Ansprüche, **dadurch gekennzeichnet, dass** dem Betätigungselement (51) ein Sensor und/oder ein Schalter zugeordnet ist, wobei der Sensor und der Schalter durch das Betätigungselement (51) betätigbar sind, um in Abhängigkeit von einer Stellung des Betätigungselements (51), insbesondere in Kombination mit mindestens einer weiteren Bedingung, den Antriebsmotor (16) einzuschalten oder auszuschalten.

8. Hand-Sägemaschine nach einem der vorhergehenden Ansprüche, **dadurch gekennzeichnet, dass** die Haltekontur (61) an einem insbesondere als Zahnrad ausgestalteten Rad (80) angeordnet ist, das mit dem Betätigungselement (51) insbesondere lösbar drehgekoppelt ist, wobei zweckmäßigerweise zwischen dem Rad (80) und dem Betätigungselement (51) eine Freilaufeinrichtung angeordnet ist, die ein Verschwenken der Sägebaugruppe (11a; 11b) in Richtung der unteren Schwenkposition (U) freigibt und in Gegenrichtung wirksam ist.

9. Hand-Sägemaschine nach einem der vorhergehenden Ansprüche, **dadurch gekennzeichnet, dass** der Gegenhaltkörper (56a-56d) an der Führungsplatte (14a; 14b) feststehend angeordnet ist oder an der Führungsplatte (14a; 14b) schwenkbeweglich und/oder schiebebeweglich gelagert und bezüglich der Führungsplatte (14a; 14b) fixierbar ist.

10. Hand-Sägemaschine nach einem der vorhergehenden Ansprüche, **dadurch gekennzeichnet, dass** ein Abstand eines Griffbereichs des Gegenhaltkörpers (56a-56d) zu der Führungsplatte (14a; 14b) verstellbar ist, insbesondere dass der Gegenhaltkörper (56a-56d) teleskopierbar ist.

11. Hand-Sägemaschine nach einem der vorhergehenden Ansprüche, **dadurch gekennzeichnet, dass** an der Führungsplatte (14a; 14b) angeordnete und einen Gegenhaltkörper (56a-56d) bildende Handgriff (75) bügelartig ist.

12. Hand-Sägemaschine nach einem der vorhergehenden Ansprüche, **dadurch gekennzeichnet, dass** die Gegenhalteinrichtung (50a) mit einem Indexteil (67) und/oder einer Skala (41) zur Anzeige einer eingestellten Sägetiefe versehen ist.

13. Hand-Sägemaschine nach einem der vorhergehenden Ansprüche, **dadurch gekennzeichnet, dass** die Sägebaugruppe (11a; 11b) in Richtung der oberen Schwenkposition (O) federbelastet ist und/oder an der Sägebaugruppe (11a; 11b) zusätzlich zu dem Führungsgriff (34a; 34b) ein zweiter, mit einer zweiten Bedienhand zu ergreifender und zur dem Führungsgriff (34a; 34b) zweckmäßigerweise winkeliger Handgriff (29) angeordnet ist.

## Claims

1. Manually operated sawing machine, comprising a guide plate (14a; 14b), which can be placed on a base with its underside (18), and a sawing assembly (11a; 11b), which comprises a drive motor (16) and a tool receptacle for a saw blade (17) driven by the drive motor (16), wherein the sawing assembly (11a; 11b) is pivotably mounted on the guide plate (14a; 14b) by means of a pivot bearing (12), and further comprising a guide handle (34a; 34b) located on the sawing assembly (11a; 11b) for an operator to hold the sawing assembly (11a; 11b) in order to pivot the sawing assembly (11a; 11b) between an upper pivoting position (O), in which the tool receptacle is pivoted away from the guide plate (14a; 14b), so that the saw blade (17) expediently does not project in front of the underside (18) of the guide plate (14a; 14b), and a lower pivoting position (U), in which the tool receptacle is pivoted towards the guide plate (14a; 14b) for setting a maximum sawing depth, wherein the manually operated sawing machine comprises a back rest device (50a-50d) assigned to the guide handle (34a; 34b) and operated by a hand of the operator which holds the guide handle (34a; 34b) for holding the sawing assembly (1 1a; 11b) in a pivoting position pivoted away from the upper pivoting position (O) towards the guide plate (14a; 14b), wherein the back rest device (50a-50d) comprises a back rest body (56a-56d) located on the guide plate (14a; 14b), **characterised**
- **in that** a control for adjusting a holding contour (61) of the sawing assembly (11a; 11b) in holding contact with the back rest body (56a-56d) is located on the guide handle (34a; 34b), the holding contour (61) being spring-loaded towards a release position removed from the back rest body (56a-56d), and/or
- **in that** the back rest body (56a-56d) comprises a handle (75, 70), which can be gripped simultaneously with the guide handle (34a; 34b) by an operator with one hand, wherein the handle (75, 70) is located on the guide plate (14a; 14b) or projects from a depth control stop element (44) which forms a part of a depth control stop device (38) for setting a sawing depth of the saw blade (17) by limiting a pivoting distance of the sawing assembly (11a; 11b) by means of the depth control stop element (44), which can be located in several depth setting positions on a depth control stop holder (39) located on the guide plate (14a; 14b).

2. Manually operated sawing machine according to claim 1, **characterised in that** the holding contour (61) and/or the back rest body (56a-56d) has/have a positive-locking contour, in particular a toothing for a positive mutual hold, and/or a clamping contour for mutual clamping and/or a friction surface for a frictional mutual hold.

3. Manually operated sawing machine according to any of the preceding claims, **characterised in that** the control (51) is designed as a pivoted lever (52) or as a slide.

4. Manually operated sawing machine according to any of the preceding claims, **characterised in that** the depth control stop holder (39) forms or comprises the back rest body (56a-56d).

5. Manually operated sawing machine according to any of the preceding claims, **characterised in that** the depth control stop element (44) is guided in a depth adjustment guide (43) and can be located on the depth adjustment guide (43) in several depth settings, and **in that** a mating holding contour (61) of the back rest body (56a-56d), which acts together with the holding contour (61), is located on the depth adjustment guide (43) or extends parallel to the depth adjustment guide (43).

6. Manually operated sawing machine according to any of the preceding claims, **characterised in that** the holding contour (61) is located on the control (51) or the holding contour (61) is located on a holding body on which the control (51) acts or to which the control (51) is coupled.

7. Manually operated sawing machine according to any of the preceding claims, **characterised in that** a sensor and/or a switch is/are assigned to the control (51), wherein the sensor and the switch can be actuated by the control (51) in order to switch the drive motor (16) on or off in response to a position of the control (51), in particular in combination with at least one further condition.

8. Manually operated sawing machine according to any of the preceding claims, **characterised in that** the holding contour (61) is located on a wheel (80), which is designed as a gear in particular and to which the control (51) is, in particular releasably, coupled, wherein a freewheel device, which enables a pivoting of the sawing assembly (11a; 11b) towards the lower pivoting position (U) and is effective in the opposite direction, is expediently provided between the wheel (80) and the operating element (51).

9. Manually operated sawing machine according to any of the preceding claims, **characterised in that** the back rest body (56a-56d) is located in a stationary position on the guide plate (14a; 14b) or pivotably and/or slidably mounted on the guide plate (14a; 14b) and can be located relative to the guide plate (14a; 14b).

10. Manually operated sawing machine according to any of the preceding claims, **characterised in that** a distance of the handle region of the back rest body (56a-56d) from the guide plate (14a; 14b) is adjustable, in particular **in that** the back rest body (56a-56d) is telescopic.

11. Manually operated sawing machine according to any of the preceding claims, **characterised in that** the handle (75) mounted on the guide plate (14a; 14b) and forming a back rest body (56a-56d) is bow-shaped.

12. Manually operated sawing machine according to any of the preceding claims, **characterised in that** the back rest device (50a) is provided with an indexing part (67) and/or with a scale (41) for indicating a set sawing depth.

13. Manually operated sawing machine according to any of the preceding claims, **characterised in that** the sawing assembly (11a; 11b) is spring-loaded towards the upper pivoting position (O), and/or **in that**, in addition to the guide handle (34a; 34b), a second handle (29), which can be gripped by a second operator hand and expediently extends at an angle to the guide handle (34a; 34b), is mounted on the sawing assembly (11a; 11b).

## Revendications

1. Scie manuelle comprenant une plaque de guidage (14 ; 14b) pouvant être posée, par son côté inférieur (18), sur un support et comprenant un groupe modulaire de sciage (11a ; 11b), qui comprend un moteur d'entraînement (16) et un porte-outil, pouvant être entraîné par le moteur d'entraînement (16), pour une lame de scie (17), sachant que le groupe modulaire de sciage (11 a ; 11 b) est monté de manière à pouvoir pivoter à l'aide d'un palier pivotant (12) au niveau de la plaque de guidage (14a ; 14b), et comprenant une poignée de guidage (34a ; 34b) disposée au niveau du groupe modulaire de sciage (11a ; 11b), servant à la saisie par l'utilisateur du groupe modulaire de sciage (11a ; 11 b) afin de faire pivoter le groupe modulaire de sciage (11 a ; 11 b) entre une position de pivotement supérieure (O), dans laquelle le porte-outil est éloigné par un pivotement de la plaque de guidage (14 ; 14b) de sorte que la lame de scie (17) ne dépasse pas, de manière appropriée, du côté inférieur (18) de la plaque de guidage (14a ; 14b), et une position de pivotement inférieure (U), dans laquelle le porte-outil est pivoté en direction de la plaque de guidage (14a ; 14b) afin de régler une profondeur de sciage maximale, sachant que la scie manuelle présente un système de maintien complémentaire (50a - 50d) associé à la poignée de guidage (34a ; 34b) et pouvant être utilisé par une main de l'utilisateur maintenant la poignée de guidage (34a ; 34b), servant à maintenir le groupe modulaire de sciage (11a; 11 b) dans une position de pivotement pivotée en direction de la plaque de guidage (14a ; 14b) de manière à sortir de la position de pivotement supérieure (O), sachant que le système de maintien complémentaire (50a - 50d) présente un corps de maintien complémentaire (56a - 56d) disposé au niveau de la plaque de guidage (14a ; 14b), **caractérisée en ce**
- **qu'**est disposé, au niveau de la poignée de guidage (34a ; 34b), un élément de commande servant à ajuster un contour de maintien (61) du groupe modulaire de sciage (11 a ; 11 b) en contact de maintien (61) avec le corps de maintien complémentaire (56a - 56d), sachant que le contour de maintien (61) est soumis à l'action d'un ressort en direction d'une position de desserrage éloignée du corps de maintien complémentaire (56a - 56d), et/ou
- en ce que le corps de maintien complémentaire (56a - 56d) comprend un manche (75,70), qui peut être saisi d'une main en périphérie de manière simultanée conjointement avec la poignée de guidage (34a ; 34b) par un utilisateur, sachant que le manche (75, 70) est disposé au niveau de la plaque de guidage (14a ; 14b) ou dépasse d'un élément de butée de profondeur (44), qui fait partie intégrante d'un système de butée de profondeur (38) servant à régler une profondeur de sciage de la lame de scie (17) en limitant un trajet de pivotement du groupe modulaire de sciage (11a ; 11b) au moyen de l'élément de butée de profondeur (44), qui peut être fixé dans plusieurs positions de réglage de profondeur au niveau d'une fixation de butée de profondeur (39) disposée au niveau de la plaque de guidage (14a ; 14b).

2. Scie manuelle selon la revendication 1, **caractérisée en ce que** le contour de maintien (61) et/ou le corps de maintien complémentaire (56a - 56d) présente un contour de complémentarité de forme, en particulier une denture, aux fins d'un maintien par complémentarité de forme l'un contre l'autre et/ou un contour de serrage aux fins d'un serrage l'un contre l'autre, et/ou une surface de friction aux fins du maintien à friction l'un contre l'autre.

3. Scie manuelle selon l'une quelconque des revendications précédentes, **caractérisée en ce que** l'élément d'actionnement (51) est configuré sous la forme d'un levier de pivotement (52) ou sous la forme d'un coulisseau.

4. Scie manuelle selon l'une quelconque des revendications précédentes, **caractérisée en ce que** la fixation de butée de profondeur (39) forme ou présente le corps de maintien complémentaire (56a - 56d).

5. Scie manuelle selon l'une quelconque des revendications précédentes, **caractérisée en ce que** l'élément de butée de profondeur (44) est guidé au niveau d'un guidage de réglage de profondeur (43) et peut être fixé, dans plusieurs positions de réglage de profondeur, au niveau du guidage de réglage de profondeur (43), et **en ce qu'**un contour de maintien complémentaire (61) coopérant avec le contour de maintien (61), du corps de maintien complémentaire (56a - 56d) est disposé au niveau du guidage de réglage de profondeur (43) ou s'étend de manière parallèle à côté du guidage de réglage de profondeur (43).

6. Scie manuelle selon l'une quelconque des revendications précédentes, **caractérisée en ce que** le contour de maintien (61) est disposé au niveau de l'élément d'actionnement (51), ou **en ce que** le contour de maintien (61) est disposé au niveau d'un corps de maintien, sur lequel l'élément d'actionnement (51) agit ou auquel l'élément d'actionnement (51) est couplé.

7. Scie manuelle selon l'une quelconque des revendications précédentes, **caractérisée en ce qu'**un capteur et/ou un commutateur sont associés à l'élément d'actionnement (51), sachant que le capteur ou le commutateur peuvent être actionnés par l'élément d'actionnement (51) afin de mettre en marche ou de couper le moteur d'entraînement (16) en fonction d'une position de l'élément d'actionnement (51), en particulier en combinaison avec au moins une autre condition.

8. Scie manuelle selon l'une quelconque des revendications précédentes, **caractérisée en ce que** le contour de maintien (61) est disposé au niveau d'une roue (80) configurée en particulier sous la forme d'une roue dentée, laquelle est couplée en rotation en particulier de manière amovible à l'élément d'actionnement (51), sachant qu'un système de roue libre est disposé de manière appropriée entre la roue (80) et l'élément d'actionnement (51), lequel système de roue libre débloque un pivotement du groupe modulaire de sciage (11 a ; 11 b) en direction de la position de pivotement inférieure (U) et est actif dans le sens opposé.

9. Scie manuelle selon l'une quelconque des revendications précédentes, **caractérisée en ce que** le corps de maintien complémentaire (56a - 56d) est disposé de manière immobile au niveau de la plaque de guidage (14a ; 14b) ou est monté de manière mobile en pivotement et/ou de manière mobile en coulissement au niveau de la plaque de guidage (14a ; 14b) et peut être fixé par rapport à la plaque de guidage (14a ; 14b).

10. Scie manuelle selon l'une quelconque des revendications précédentes, **caractérisée en ce qu'**une distance d'une zone de préhension du corps de maintien complémentaire (56a - 56d) par rapport à la plaque de guidage (14a ; 14b) peut être ajustée, en particulier **en ce que** le corps de maintien complémentaire (56a - 56d) est télescopique.

11. Scie manuelle selon l'une quelconque des revendications précédentes, **caractérisée en ce qu'**un manche (75) disposé au niveau de la plaque de guidage (14a ; 14b) et formant un corps de maintien complémentaire (56a - 56d) présente une forme d'étrier.

12. Scie manuelle selon l'une quelconque des revendications précédentes, **caractérisée en ce que** le système de maintien complémentaire (50a) est pourvu d'une partie d'indice (67) et/ou d'une graduation (41) servant à indiquer une profondeur de sciage réglée.

13. Scie manuelle selon l'une quelconque des revendications précédentes, **caractérisée en ce que** le groupe modulaire de sciage (11a ; 11b) est soumis à l'action d'un ressort en direction de la position de pivotement supérieure (O), et/ou **en ce qu'**un deuxième manche (29), à saisir par une seconde main effectuant la manoeuvre et coudé de manière appropriée par rapport à la poignée de guidage (34a ; 34b), est disposé en plus de la poignée de guidage (34a ; 34b) au niveau du groupe modulaire de sciage (11 a ; 11 b).
